# EUROPÄISCHE PATENTSCHRIFT

(11) **EP 1 860 247 B1**
(45) Veröffentlichungstag und Bekanntmachung des Hinweises auf die Patenterteilung: **09.12.2015**
(21) Anmeldenummer: 07009465.1
(22) Anmeldetag: 11.05.2007
(51) Int. Cl.: E04B 1/78, E04B 1/76, E04G 5/00

(54) **Verfahren zur Schaffung einer Wärmedämmung für Fassaden im Bereich eines Fensters**
Method for creating heat insulation for façades around a window
Procédé de réalisation d'une isolation thermique pour façades autour d'une fenêtre

(30) Priorität: 27.05.2006 DE 102006024792
(43) Veröffentlichungstag der Anmeldung: 28.11.2007
(73) Patentinhaber: STO SE & Co. KGaA, 79780 Stühlingen (DE)
(72) Erfinder: März, Jakob, 79423 Heiterheim (DE); Riesterer, Albin, 79219 Staufen (DE)
(74) Vertreter: Gottschalk, Matthias

(56) Entgegenhaltungen:
- EP-A2- 1 295 998
- EP-A2- 1 482 100
- DE-A1- 19 710 784
- DE-A1- 19 857 817
- DE-A1- 19 903 370
- DE-U1-202006 004 467

## Beschreibung

Die Erfindung betrifft ein Verfahren zur Schaffung eines Dämmsystems zur Wärmedämmung von Fassaden im Bereich eines Fensters nach dem Oberbegriff des Anspruchs 1.

Bei der Erfindung geht es um ein Dämmsystem unter Verwendung von handelsüblichen Dämmplatten, beispielsweise Polystyrol, Holzplatten oder Steinwolle. Speziell soll diese Wärmedämmung im Bereich von Fenstern angeordnet werden, wobei die Fensterbänke der Fenster stets leicht schräg nach unten geneigt sind.

Bislang werden die Bereiche um die Fenster sowie Fensterbänke vor Ort von den Handwerkern aus den üblichen Dämmplatten (Maß 50 x 100 cm) zurechtgestückelt. Hierbei ist eine absolute Passgenauigkeit nicht erreichbar. Somit besteht kein optimaler Wärmeschutz und die Gefahr von Kältebrücken. Darüber hinaus entsteht relativ viel Verschnitt bei den Dämmplatten, was sich negativ auf die Materialkosten aufgrund des Abfalls auswirkt.

Aus der EP 1 295 998 A2 ist bereits eine Wärme- und/oder Schalldämmung auf einer Gebäudeaußenfläche bekannt, die mehrere horizontal ausgerichtete Dämmstoffelemente umfasst, die im Bereich einer Gebäudeöffnung, wie beispielsweise einem Fenster oder einer Tür, an einen Einfassungsstreifen aus Mineralfasern anschließen, der flächenbündig mit einer in einem Laibungs- und/oder einem Sturzbereich angeordneten Dämmschicht abschließt. Der Einfassungsstreifen ist dabei jeweils parallel zur Laibungs- oder Sturzkante ausgerichtet und hinsichtlich seiner Länge an die der Laibung bzw. des Sturzes angepasst.

Davon ausgehend liegt der Erfindung die Aufgabe zugrunde, ein verbessertes Verfahren zur Schaffung eines Dämmsystems zur Wärmedämmung von Fassaden im Bereich eines Fenster zu schaffen, wobei insbesondere die Passgenauigkeit der Wärmedämmplatten und somit die Wärmedämmung als solche verbessert werden sollen und wobei weiterhin der Arbeitsaufwand und der Materialverschnitt minimiert werden sollen.

Die technische Lösung ist verfahrensmäßig gekennzeichnet durch die Merkmale im Kennzeichen des Anspruchs 1.

Dadurch ist ein Dämmsystem geschaffen, welches einerseits eine hohe Passgenauigkeit der Dämmplatten und somit eine optimale Wärmedämmung gewährleistet. Die Grundidee des erfindungsgemäßen Verfahrens besteht darin, dass die Dämmplatten nicht vor Ort von Hand von den Handwerkern zurechtgeschnitten werden, sondern speziell zugeschnitten als Set angeliefert werden. Dies hat den Vorteil, dass die Dämmplatten sehr exakt zugeschnitten werden können. Es ist dann lediglich erforderlich, am Verwendungsort die exakt vorgefertigten Dämmplatten an der Fassade anzubringen. Ausgegangen wird dabei von einer herkömmlichen, flachen, quaderförmigen Dämmplatte. Entstehende Schnittteile werden dabei so wiederverwendet, dass der Verschnitt zum einen - wenn überhaupt - nur minimal ist und zum anderen das bestehende Dämmraster wieder aufgenommen und somit einfach weitergeführt werden kann. Die Grundidee beim Zuschneiden der Dämmplatten liegt darin, dass die hinsichtlich ihrer Oberfläche rechteckige Dämmplatte bezüglich ihrer Mitte punktsymmetrisch zugeschnitten wird. Dadurch erhält man zwei spiegelbildliche, winkelförmige Dämmplattenteile, welche auf beiden Seiten des Fensters spiegelsymmetrisch angeordnet werden können. In der Praxis werden dabei an der Fassade unterhalb des Fensters zunächst ganz unten eine oder mehrere Lagen von Dämmplatten befestigt. Darüber werden dann die Fensterelemente angebracht, wie sie zuvor aus einer Ausgangs-Dämmplatte hergestellt worden sind. Dabei werden die Dämmplattenteile höhenmäßig zusätzlich so zugeschnitten, dass sie mit den darunter befindlichen Dämmplatten passgenau sind. Somit handelt es sich beim erfindungsgemäßen Verfahren um ein speziell zugeschnittenes Baukastensystem zur Fassadendämmung im Bereich der Fenster. Das System besteht aus handelsüblichen Dämmplatten insbesondere aus Polystyrol in den Maßen 50 x 100 cm in verschiedenen Stärken. Die so zugeschnittenen Dämmplatten zeichnen sich durch ein Winkelsystem aus, welches den derzeitigen Dämmstandard qualitativ erheblich verbessert. Beim Verarbeiten wird zudem eine erhebliche Zeitersparnis gegenüber der herkömmlichen Verfahrensweise im Bereich der Fenster-Wärmedämmung erzielt. Durch das "Baukastensystem" entsteht kaum Verschnitt. Das Baukastensystem mit Schrägschnitt ermöglicht dem Handwerker ein äußerst effizientes Arbeiten und bedeutet somit eine enorme Zeitersparnis pro Fenster. Somit wird insgesamt bei optimiertem Arbeitsaufwand eine erhebliche Verbesserung des Dämmwirkungsgrades im Bereich der Fenster durch Passgenauigkeit, erzielt durch den speziellen Schrägschnitt erreicht. Auch werden beispielsweise Rissbildungen, hervorgerufen durch Kältebrücken, oder Abrisse an den Fensteröffnungen vermieden. Die mittelbare Folge aufgrund der Verbesserung der Wärmedämmung ist die Vermeidung von Schimmelpilzen. Durch das Baukastensystem resultiert eine Materialeinsparung und somit eine weitestgehende Vermeidung von Verschnitt und Abfall. Schließlich resultiert aus dem erfindungsgemäßen Dämmsystem eine maßgebliche Zeit-und damit Kostenersparnis durch Passgenauigkeit und komfortable Verarbeitung.

Eine bevorzugte Weiterbildung schlägt Anspruch 2 vor und betrifft die flächenmäßige Ausbildung der beiden Dämmplattenteile. Die Grundidee besteht darin, dass die zugeschnittene Dämmplatte zwei Bereiche definiert, wobei der erste, schmale Bereich sich senkrecht erstreckend seitlich am Fenster befindet, während der zweite, restliche Bereich sich unterhalb des Fensters befindet.

Dabei kann gemäß der Weiterbildung in Anspruch 3 eine zusätzliche Aussparung zur Aufnahme des seitlichen Endes der Fensterbank vorgesehen sein. Dadurch wird die Passgenauigkeit weiter deutlich verbessert, weil insbesondere die Fensterbank die an sich rechteckige Kontur des Fensters stört.

Eine weitere bevorzugte Weiterbildung schlägt gemäß Anspruch 4 die Verwendung eines Schrägschnitts vor. Hintergrund ist, dass die Fensterbänke in der Regel geneigt sind. Durch einen speziellen Schrägschnitt in diesem Bereich wird eine absolute Passgenauigkeit für alle Fenstertypen im Bereich dieser Fensterbänke gewährleistet.

Eine weitere Weiterbildung schlägt gemäß Anspruch 5 vor, dass die beiden Dämmplattenteile zusätzlich noch zugeschnitten werden, um eine Anpassung an die Höhe des Fensters über dem Boden sowie bezüglich anderer Gegebenheiten vornehmen zu können. Hintergrund ist dabei, dass auf der Baustelle im Bereich des Fensters zunächst ausgehend vom Boden mindestens eine erste Lage von Dämmplatten an der Fassade befestigt wird, so dass die darüber befindlichen Dämmplatten für den Fensterbereich bezüglich ihrer Höhe angepasst werden müssen. Dieses Zuschneiden der Dämmplattenteile kann dabei auf der Baustelle vor Ort erfolgen. Der Vorteil besteht darin, dass dadurch ein geringer Verschnitt entsteht, weil die zusätzlich abgeschnittenen Dämmplattenbereiche weiterverwendet werden. Außerdem ermöglicht die richtige Anwendung, dass ohne weitere Zuschnitte im Raster weitergedämmt werden kann.

Für Dämmungen, welche die Stärke von 100 mm überschreiten, ist über den Fenstern eine Brandbarriere vorgeschrieben. Die Brandschutzelemente als solche können aus Mineralwolle bestehen. Hierzu bietet das erfindungsgemäße System gemäß Anspruch 6 mit speziell vorgefertigten Polystyrol-Platten-Schnitten eine einfache und effiziente Montage der Brandbarriere an. Hierzu ist in den Wärmedämmplatten eine entsprechende Ausnehmung zur Aufnahme dieser Brandschutzelemente vorgesehen.

Zur Vereinfachung der Montage schlägt die Weiterbildung gemäß Anspruch 7 die Verwendung von selbstklebenden Kunststoff-Winkeln vor, welche zunächst an der Fassade oberhalb des Fensters befestigt werden. Dadurch ist eine einfache und effiziente Montage der Brandbarriere gewährleistet.

Eine weitere bevorzugte Weiterbildung des erfindungsgemäßen Dämmsystems schlägt Anspruch 8 vor. Die Grundidee besteht in einem besonderen Behältnis für die Dämmplatten bzw. Dämmplattenteile am Einsatzort. Nach Entleerung können die Behältnisse wieder flach zurücktransportiert werden. Diese Behältnisse unterstützten das effiziente Arbeiten und schützen die Dämmplatten optimal. Bei dem Behältnis kann es sich um eine Box aus Polypropylen oder einem anderen Material handeln, welche mehrfach verwendbar, faltbar und daher im Leerzustand flach transportiert werden kann. Die Dämmplatten werden dabei in Folie verpackt angeliefert, vor Ort in den Boxen deponiert, dann beispielsweise am Baugerüst angebracht und schließlich verarbeitet.

Zur weiteren verbesserten Handhabung der Behältnisse können diese gemäß der Weiterbildung in Anspruch 9 Befestigungsvorrichtungen aufweisen, mit denen sie an einem Baugerüst befestigt werden können.

Ausgangspunkt des nach einem erfindungsgemäßen Verfahren hergestellten Dämmsystems ist eine winkelförmige Dämmplatte, welche mit ihrem Innenwinkel an den Außenwinkel des Fensters im Bereich eines Fensterecks angesetzt wird. Diese winkligen Dämmplatten am Fenster bilden die Basis dafür, dass weitere Dämmplatten angebracht werden. Die -winkligen -Dämmplatten sind dabei derart ausgebildet, wie sie vorstehend hinsichtlich ihres Herstellungsverfahrens beschrieben worden sind sowie nachstehend hinsichtlich des Ausführungsbeispiels beschrieben werden.

Ein Ausführungsbeispiel des erfindungsgemäßen Dämmsystems wird nachfolgend anhand der Zeichnungen beschrieben. In diesen zeigt:
Fig. 1 eine Dämmplatte, welche für den unteren Bereich des Fensters in zwei Dämmplattenteile zugeschnitten worden ist (mit zwei Längsschnittdarstellungen links und rechts);
Fig.2 eine Dämmplatte, welche für den oberen Bereich des Fensters in zwei Dämmplattenteile zugeschnitten worden ist (mit zwei Längsschnittdarstellungen links und rechts);
Fig. 3 eine Ansicht der Fassade mit einem Fenster mit angebrachten Dämmplatten ohne Brandschutz;
Fig.4 eine Dämmplatte für den Brandschutzschnitt in einer Ansicht sowie in einer Seitenansicht (rechts);
Fig. 5 das Brandschutzmaterial im Zuschnitt mit drei Teilen;
Fig.6 eine perspektivische Ansicht eines L-förmigen Winkels mit selbstklebender Rückseite;
Fig.7 eine Ansicht der Fassade mit einem Fenster mit angebrachten Dämmplatten mit Brandschutz;
Fig. 8 eine Schnittdarstellung durch die Darstellung in Fig. 7;
Fig.9 perspektivische Ansichten eines Behälters für die Dämmplatten in einer Frontansicht (links) und einer Rückansicht (rechts);
Fig. 10 eine perspektivische Darstellung der Befestigung der Behälter an einem Gerüst;
Fig. 11 eine alternative Darstellung der Befestigung der Behälter an einem Gerüst;
Fig. 12 ein Hebeelement für mehrere Behälter;
Fig. 13 ein alternatives Hebesystem für die Behälter.

Die in Fig. 1 dargestellte Dämmplatte 1 in handelsüblichen Maßen aus Polystyrol wird bezüglich der zentralen Mitte M punktsymmetrisch geschnitten, so dass daraus die beiden Dämmplattenteile 2, 2' entstehen, wie dies in Fig. 1 dargestellt ist.

Dabei ist jeweils eine Aussparung 3 vorgesehen, welche der späteren Aufnahme einer Fensterbank dient.

Weiterhin ist in den beiden Längsschnittdarstellungen links und rechts bezüglich der mittleren Darstellung erkennbar, dass die in der mittleren Zeichnung horizontale Linie einen Schrägschnitt 4 aufweist. Dieser Schrägschnitt 4 ist an die Neigung der späteren Fensterbank angepasst.

Die beiden Dämmplattenteile 2, 2' weisen jeweils zwei Bereiche 5, 5' auf, wobei der erste Bereich schmal ausgebildet ist und sich senkrecht nach oben erstreckt, während der zweite Bereich 5' relativ breit ausgebildet ist und sich unterhalb des Fensters befindet.

Während die Dämmplatte 1 in Fig. 1 für den unteren Bereich des Fensters vorgesehen ist, ist in Fig. 2 die Dämmplatte 1 für den oberen Bereich des Fensters vorgesehen. Der Unterschied besteht darin, dass bei der Dämmplatte 1 in Fig. 2 keine Aussparung 3 vorgesehen ist.

Die Funktionsweise ist wie folgt:
Die Dämmplatten 1 der Fig. 1 und 2 werden entsprechend zugeschnitten. Sie dienen der Wärmedämmung im Bereich eines Fensters 6 einer Fassade 7, wobei das Fenster 6 unten eine horizontal verlaufende Fensterbank 8 aufweist.

Da die beiden Dämmplatten 1 in den Fig. 1 und 2 punktsymmetrisch geschnitten sind, sind sie derart spiegelbildlich ausgebildet, dass sie links und rechts des Fensters 6 an der Fassade 7 angebracht werden können. Dabei ist der Zuschnitt der Dämmplatte 1 in Fig. 1 insbesondere so, dass durch die Aussparung 3 der seitlichen Auskragung der Fensterbank 8 Rechnung getragen wird. Ebenso wird durch den Schrägschnitt 4 der Neigung der Fensterbank 8 Rechnung getragen.

Da sich die Wärmedämmung nicht nur auf die beiden vorbeschriebenen Dämmplatten 1 mit ihren beiden Dämmplattenteilen 2, 2' beschränkt, sondern dass weiterhin herkömmliche rechteckige Dämmplatten 1 angebracht werden müssen, sind die Dämmplatten 1 der Fig. 1 und 2 noch entsprechend vor Ort zuzuschneiden, wie dies in Fig. 3 durch die gestrichelten Linien angedeutet ist. Die dadurch entstandenen Abschnitte 9 werden wiederverwendet und - wie durch die Pfeile angedeutet - weiterverwendet. Die Größe der Abschnitte 9 hängt dabei davon ab, wie weit die Dämmplatten 1 unten vom Boden her senkrecht nach oben reichen.

Die Ausführungsvariante in den Fig. 4 bis 8 stellt die zusätzliche Anbringung eines Brandschutzes dar.

In Fig. 4 ist dabei eine Dämmplatte 1 dargestellt, welche eine Ausnehmung 10 für die späteren Brandschutzelemente 11 aufweist.
Fig. 5 zeigt ein derartiges Brandschutzelement 11, welches aus einem größeren Element in drei Stücke zugeschnitten worden ist.
Fig. 6 zeigt ein L-förmiges Profil 12, welches mit einer selbstklebenden Rückseite versehen ist.

Die Funktionsweise ist wie folgt:
In Fig. 7 ist erkennbar, dass im unteren Bereich des Fensters die Dämmplatten 1 der Fig. 1 in der vorbeschriebenen Weise angebracht werden.

Zur Anbringung des Brandschutzes wird, zunächst das selbstklebende L-förmige Profil 12 oberhalb des Fensters angeordnet, so dass auf dem horizontal abstehenden Schenkel die Brandschutzelemente 11 befestigt werden können. Anschließend werden die zurechtgeschnittenen Dämmplatten 1 der Fig. 4 befestigt. Auch hier müssen wieder Abschnitte 9 abgetrennt und an anderen Stellen positioniert werden.

Fig. 9 zeigt ein Behältnis 13, in welchem die Dämmplatten 1 gelagert, transportiert und auf der Baustelle bereitgestellt werden. Es handelt sich dabei um ein quaderförmiges Gebilde mit einem öffenbaren Deckel 14, welches für den Rücktransport zusammenklappbar ist. Rückseitig weist das Behältnis 13 Befestigungsvorrichtungen 15 auf.

Fig. 10 zeigt die Anbringung dieser Behältnisse 13 mittels der Befestigungsvorrichtung 15 an einem Gerüst 16. Das Grundprinzip besteht darin, dass die Enden von Riemen über Karabinerhaken miteinander verbunden werden, wobei diese das Gerüst 16 umschlingen.

Fig. 11 zeigt eine etwas modifizierte Ausführungsform der Befestigungsvorrichtung 5. Hier ist ein Haken 17 aus Kunststoff oder Metall vorgesehen, welcher am Gerüst 16 eingehängt wird. Weiterhin sind Klettbänder 18 vorgesehen sowie ein Sicherungsgurtband 19.

Fig. 12 zeigt ein Hebeelement 20, auf welchem mehrere Behältnisse 13 positioniert werden können. Das Hebeelement 20 wird mittels Gurten 21 mit einem Kran hochgehoben.

Fig. 13 schließlich zeigt ein alternatives Hebesystem, welches sehr einfach ist. Es handelt sich dabei um Gurte 21 oder Gurtbänder, welche mittels Ringösen 23 sowie mittels lösbaren Verbindungen in Form von Karabinern 22 untereinander aufgehängt werden. Mittels entsprechender Haken 17 werden dann die Behältnisse 13 eingehängt, so dass die Behältnisse 13 untereinander angehängt sind und nach oben gezogen werden können.

Die Behältnisse 13 sowie die Hebesysteme stellen für sich eigenständige Erfindungen dar, unabhängig von der speziellen Ausbildung der Dämmplatten 1 sowie Dämmplattenteile 2,2'.

### Bezugszeichenliste

- 1: Dämmplatte
- 2,2': Dämmplattenteile
- 3: Aussparung
- 4: Schrägschnitt
- 5,5': Bereich
- 6: Fenster
- 7: Fassade
- 8: Fensterbank
- 9: Abschnitt
- 10: Ausnehmung
- 11: Brandschutzelement
- 12: L-förmiges Profil
- 13: Behältnis 14 Deckel
- 15: Befestigungsvorrichtung
- 16: Gerüst
- 17: Haken
- 18: Klettband
- 19: Sicherungsband
- 20: Hebeelement
- 21: Gurt
- 22: Karabinder
- 23: Ringöse

- M: Mitte

## Patentansprüche

1. Verfahren zur Schaffung eines Dämmsystems zur Wärmedämmung von Fassaden (7) im Bereich eines Fensters (6), wobei eine flache quaderförmige Dämmplatte (1) zugeschnitten und an der Fassade (7) befestigt wird,
**dadurch gekennzeichnet, dass** die Dämmplatte (1) bezüglich ihrer Mitte (M) punktsymmetrisch zugeschnitten wird, so dass zwei spiegelbildliche, winkelförmige Dämmplattenteile (2, 2') entstehen, die auf beiden Seiten des Fensters spiegelsymmetrisch anbringbar sind.

2. Verfahren nach Anspruch 1,
**dadurch gekennzeichnet, dass** das Dämmplattenteil (2, 2') einen ersten Bereich (5) aufweist, welcher seitlich am Fenster (6) angeordnet wird, und dass das Dämmplattenteil (2, 2') einen zweiten Bereich (5') aufweist, welcher unterhalb des Fensters (6) angeordnet wird.

3. Verfahren nach Anspruch 2,
**dadurch gekennzeichnet, dass** im Übergangsbereich zwischen den beiden Bereichen (5, 5') eine zusätzliche Aussparung (3) zur Aufnahme des seitlichen Endes einer Fensterbank (8) des Fensters (6) ausgespart wird.

4. Verfahren nach einem der vorhergehenden Ansprüche,
**dadurch gekennzeichnet, dass** die Dämmplatte (1) wenigstens teilweise mit einem Schrägschnitt (4) versehen wird.

5. Verfahren nach einem der vorhergehenden Ansprüche,
**dadurch gekennzeichnet, dass** von dem Dämmplattenteil (2, 2') wenigstens ein Abschnitt (9) abgeschnitten wird, welcher dazu verwendet wird, dass er in dem verbliebenen Plattenteil (2, 2') angefügt wird.

6. Verfahren nach einem der vorhergehenden Ansprüche,
**dadurch gekennzeichnet, dass** oberhalb des Fensters (6) Brandschutzelemente (11) angebracht werden.

7. Verfahren nach Anspruch 6,
**dadurch gekennzeichnet, dass** vor dem Anbringen der Brandschutzelemente (11) an der Fassade (7) oberhalb des Fensters (6) ein L-förmiges Profil (12) befestigt wird.

8. Verfahren nach einem der vorhergehenden Ansprüche,
**dadurch gekennzeichnet, dass** für die ursprünglichen Dämmplatten (1) und/oder die zuvor zurechtgeschnittenen Dämmplatten (1) und/oder für Brandschutzelemente (11) ein Behältnis (13) für die Lagerung, den Transport sowie Bereitstellung an der Baustelle verwendet wird.

9. Verfahren nach Anspruch 8,
**dadurch gekennzeichnet, dass** das Behältnis (13) eine Befestigungsvorrichtung (15) aufweist, um es an einem Gerüst (16) zu befestigen.

## Claims

1. A method for creating an insulation system for the heat insulation of façades (7) in the region of a window (6), a flat, cuboid insulation board (1) being cut to size and fastened to the façade (7),
**characterised in that** the insulation board (1) is cut to size in a point-symmetrical manner relative to the centre (M) thereof, so two mirror-image, angular insulation board parts (2, 2') are produced, which can be attached in a mirror-symmetrical manner on both sides of the window.

2. The method according to Claim 1,
**characterised in that** the insulation board part (2, 2') has a first region (5) that is arranged to the side of the window (6), and the insulation board part (2, 2') has a second region (5') that is arranged below the window (6).

3. The method according to Claim 2,
**characterised in that** an additional cut-out (3) is cut into the transition region between the two regions (5, 5'), to receive the lateral end of a windowsill (8) of the window (6).

4. The method according to one of the preceding claims,
**characterised in that** at least some of the insulation board (1) is provided with an oblique cut (4).

5. The method according to one of the preceding claims,
**characterised in that** at least one section (9) is cut away from the insulation board part (2, 2'), which section is used for joining to the remaining board part (2, 2').

6. The method according to one of the preceding claims,
**characterised in that** fire protection elements (11) are attached above the window (6).

7. The method according to Claim 6,
**characterised in that** an L-shaped profile (12) is fastened above the window (6) before the fire protection elements (11) are attached to the façade (7).

8. The method according to one of the preceding claims,
**characterised in that** a container (13) for storage, for transport and for supply at the construction site is used for the original insulation boards (1) and/or the previously cut-to-size insulation boards (1) and/or for fire protection elements (11).

9. The method according to Claim 8,
**characterised in that** the container (13) has a fastening device (15) for fastening it to a scaffold (16).

## Revendications

1. Procédé de réalisation d'un système d'isolation pour l'isolation thermique de façades (7) autour d'une fenêtre (6), dans lequel un panneau isolant (1) parallélépipédique plat est découpé et fixé à la façade (7),
**caractérisé en ce que** le panneau isolant (1) est découpé selon une symétrie ponctuelle par rapport à son centre (M), de manière à former deux pièces de panneau isolant (2, 2') angulaires symétriques aptes à être fixées des deux côtés de la fenêtre selon une symétrie spéculaire.

2. Procédé selon la revendication 1,
**caractérisé en ce que** la pièce de panneau isolant (2, 2') présente une première région (5) agencée latéralement sur la fenêtre (6), et **en ce que** la pièce de panneau isolant (2, 2') présente une deuxième région (5') agencée en dessous de la fenêtre (6).

3. Procédé selon la revendication 2,
**caractérisé en ce que** dans la région de transition entre les deux régions (5, 5'), un évidement supplémentaire (3) est évidé pour la réception de l'extrémité latérale d'un banc de fenêtre (8) de la fenêtre (6).

4. Procédé selon l'une des revendications précédentes,
**caractérisé en ce que** le panneau isolant (1) est au moins partiellement pourvu d'un biseau (4).

5. Procédé selon l'une des revendications précédentes,
**caractérisé en ce qu'**au moins une section (9) est découpée dans la pièce de panneau isolant (2, 2') et utilisée pour être ajoutée à la pièce de panneau isolant (2, 2') restante.

6. Procédé selon l'une des revendications précédentes,
**caractérisé en ce que** des éléments de protection contre le feu (11) sont fixés au-dessus de la fenêtre (6).

7. Procédé selon la revendication 6,
**caractérisé en ce qu'**un profilé en forme de L (12) est fixé au-dessus de la fenêtre (6) sur la façade (7) avant la fixation des éléments de protection contre le feu (11).

8. Procédé selon l'une des revendications précédentes,
**caractérisé en ce qu'**un contenant (13) destiné au stockage, au transport et à la mise à disposition sur le chantier est utilisé pour les panneaux isolants (1) d'origine et/ou pour les panneaux isolants (1) préalablement découpés et/ou pour des éléments de protection contre le feu (11).

9. Procédé selon la revendication 8,
**caractérisé en ce que** le contenant (13) présente un dispositif de fixation (15) permettant de le fixer à un échafaudage (16).
